# FASCICULE DE BREVET EUROPEEN

(11) **EP 0 038 263 B1**
(45) Date de publication et mention de la délivrance du brevet: **07.12.1983**
(21) Numéro de dépôt: 81400583.1
(22) Date de dépôt: 13.04.1981
(51) Int. Cl.: F02B 77/00, F02B 77/13

(54) **Dispositifs de découplage de vibrations entre organes, notamment organes de moteurs à combustion interne**
Schallentkoppelungsvorrichtung, insbesondere für Brennkraftmaschinen-Komponenten
Vibration decoupling devices, especially for internal-combustion engine components

(30) Priorité: 15.04.1980 FR 8008415
(43) Date de publication de la demande: 21.10.1981
(73) Titulaire: UNIC S.A. Société anonyme dite:, F-78190 Trappes (FR)
(72) Inventeur: Roty, Jean C., F-96650 Courdimanche (FR)
(74) Mandataire: Caunet, Jean

## Description

La présente invention a pour objet un perfectionnement aux dispositifs de découplage de vibrations entre organes, notamment organes de moteurs à combustion interne.

Dans le cadre de la réduction des bruits émis par les moteurs à combustion interne, le découplage de certains organes est bien connu en soi et les modes de réalisation sont nombreux et variés. Il est fait généralement appel, soit à l'adhé- risation des deux éléments à découpler, par un élastomère d'une épaisseur d'au moins une dizaine de millimètres, soit à un bridage mécanique avec interposition de joints épais également en élastomère. Toutefois, ces dispositifs sont d'une mise en oeuvre délicate ou onéreuse. Le FR-A-2431 651 décrit un joint profilé qui loge le carter et qui est retenu contre le bloc monteur par une bride.

Conformément à la présente invention le dispositif comprend un joint profilé en élastomère assurant la liaison entre les parties d'au moins deux organes qui sont emboîtées dans des logements en forme de rainures parallèles prévus dans ledit joint, lesdites rainures étant disposées avec leurs ouvertures situées sur des faces opposées du joint et décalés en hauteur l'une par rapport à l'autre afin de réserver entre celles-ci une zone déformable et de manière à laisser subsister, entre le fond de chaque rainure et l'une des faces du joint, un bourrelet de matière en contact étanche avec la paroi de l'un des organes.

Le joint est obtenu de préférence par filage et il est collé à ses deux extrémités par un adhésif adéquat.

L'élastomère est évidemment d'un type résistant aux hydrocarbures et à la température ambiante. Le joint est réalisé pour obtenir un montage à emboîtement dont la forme en section est étudiée pour donner la liberté de mouvement voulue entre les organes, tout en assurant l'étanchéité.

Le dispositif suivant l'invention est d'une conception économique et présente un montage facile sur les organes.

D'autres caractéristiques et avantages de l'invention seront mieux compris à la lecture de la description qui va suivre d'un mode de réalisation et en se référant aux dessins annexés, sur lesquels :
la figure 1 est une vue en élévation frontale et en coupe partielle d'un moteur dans lequel deux organes sont réunis par un dispositif de découplage suivant l'invention ;
la figure 2 est une vue en coupe d'un mode de réalisation d'un joint de découplage suivant l'invention.

A la figure 1 on a représenté un moteur à combustion interne 1 sur lequel est fixée à la partie inférieure du bloc moteur une partie 2 d'un carter inférieur d'huile au moyen d'un procédé de fixation connu tel que des vis 3. L'autre partie 4 du carter inférieur est assemblée avec la partie 2 au moyen d'un joint 5 qui permet d'assurer le découplement des parties 2 et 4 du carter.

Le joint représenté en coupe à la figure 2 est constitué d'un profilé en élastomère obtenu par filage et dont les extrémités sont collées par un adhésif afin de constituer un élément continu. Le joint présente deux rainures 6, 6a qui sont disposées l'une au-dessus de l'autre et dont les ouvertures 7, 7a sont situées sur des côtés opposés du joint, lesdites rainures étant destinées à recevoir les bords repliés 8 et 9 des parties 4 et 2 du carter.

Entre les rainures 6, 6a il est prévu une zone déformable du joint qui comporte au moins une alvéole 10 remplie d'un gaz.

Entre le fond des rainures 6, 6a et l'une des faces du joint, il est prévu un bourrelet 11.11ade matière en contact étanche avec la paroi 12, 12a de l'une des parties 2 et 4 du carter.

Dans le mode de réalisation représenté le bourrelet 11, 11 a présente la forme d'une lèvre qui épouse de façon étanche lesdites parois. Les rainures 6, 6a sont délimitées sur l'une de leurs faces par une lèvre 13, 13a en contact avec les bords 8 et 9 des parties du carter. Le joint assure à lui seul l'assemblage des deux parties du carter sans faire appel à un autre moyen de liaison mécanique.

Les formes du joint 5 sont telles que son montage sur les parties du carter s'effectue par déformation élastique et/ou soulèvement de chacune des lèvres 13, 13a au moment de la mise en place sur chaque bord 8, 9 des parties 4 et 2 du carter.

## Revendications

1. Dispositif de découplage de vibrations entre organes, notamment organes d'un moteur à combustion interne et comprenant un joint profilé en élastomère assurant la liaison entre les parties d'au moins deux organes, caractérisé en ce que le joint (5) présente des rainures (6, 6a) parallèles dans lesquelles sont emboîtés les bords (8, 9) des organes (4 et 2) à assembler, lesdites rainures (6, 6a) étant disposées avec leurs ouvertures (7, 7a) situées sur des faces opposées du joint et étant décalées en hauteur l'une par rapport à l'autre, afin de réserver entre celles-ci une zone hautement déformable et de manière à laisser subsister, entre le fond de chaque rainure (6, 6a) et l'une des faces du joint, un bourrelet (11, 11 a) de matière en contact étanche avec la paroi (12, 12a) de l'un des organes (4, 2).

2. Dispositif de découplage suivant la revendication 1, caractérisé en ce que les rainures (6, 6a) dans lesquelles sont engagés les bords (8, 9) des organes à assembler sont délimitées sur l'une de leurs faces par une lèvre (13, 13a) en contact avec l'une des faces du bord (8, 9) de l'organe.

3. Dispositif de découplage suivant la revendication 1, caractérisé en ce que le joint (5) est continu.

4. Dispositif de découplage suivant les revendications 1 ou 2, caractérisé en ce que le joint présente entre les rainures (6, 6a) dans la zone hautement déformable, au moins une cellule (10) remplie d'un gaz.

5. Dispositif de découplage suivant la revendication 1, caractérisé en ce que les bourrelets d'étanchéité (11, 11a) présentent la forme de lèvres en appui contre les parois (12, 12a) des organes.

## Claims

1. Device for decoupling vibrations particularly between the members of an internal combustion engine and comprising a sectional joint in elastomer ensuring the connection between the parts of at least two members, characterized in that the joint (5) is provided with parallel grooves (6, 6a) into which fit the edges (8, 9) of members (4 and 2) to be assembled, the said grooves (6, 6a) being arranged so as to have their openings (7, 7a) situated on opposite faces of the joint and being offset heightwise one with respect to the other, in order to keep between them a highly deformable area and that a beed (11, 11a) of material is left, between the bottom of each groove (6, 6a) and one of the faces of the joint, in tight contact with the wall (12, 12a) of one of the members (4, 2).

2. Decoupling device according to claim 1, characterized in that the grooves (6, 6a) into which the edges (8, 9) of the members to be assembled, are engaged, are defined on one of their faces by a lip (13, 13a) which is in contact with one of the faces of the edge (8, 9) of the member.

3. Decoupling device according to claim 1, characterized in that the joint (5) is continuous.

4. Decoupling device according to claims 1 or 2, characterized in that the joint presents, between the grooves (6, 6a) in the highly deformable area, at least one cell (10) filled with a gas.

5. Decoupling device according to claim 1, characterized in that the sealing beads (11, 11a) are in the form of lips resting against the walls (12, 12a) of the members.

## Patentansprüche

1. Vorrichtung zum Entkoppeln von Schwingungen zwischen Organen, insbesondere Organen einer Brennkraftmaschine, mit einer profilierten Dichtung aus Elastomer zum Herstellen der Verbindung zwischen den Teilen von wenigstens zwei Organen, dadurch gekennzeichnet, daß die Dichtung (5) parallele Nuten (6, 6a) aufweist, in die die Ränder (8, 9) der zu verbindenden Organe (4 und 5) eingelassen sind, . wobei sich die Öffnungen (7, 7a) der Nuten (6, 6a) auf entgegengesetzten Seiten der Dichtung befinden und in der Höhe gegeneinander versetzt sind, um dazwischen eine stark verformbare Zone zu bilden und mit dem Grund jeder Nut (6, 6a) und einer der Seiten der Dichtung einen Materialwulst (11, 11 a) stehen zu lassen, der mit der Wand (12, 12a) eines der Organe (4, 2) in dichter Berührung steht.

2. Vorrichtung zum Entkoppeln nach Anspruch 1, dadurch gekennzeichnet, daß die Nuten (6, 6a), in die die Ränder (8, 9) der zu verbindenden Organe eingesetzt sind, auf einer ihrer Seiten durch eine Lippe (13, 13a) begrenzt sind, die mit der einen der Seiten des Rands (8, 9) des Organs in Verbindung steht.

3. Vorrichtung zum Entkoppeln nach Anspruch 1, dadurch gekennzeichnet, daß die Dichtung (5) endlos ist.

4. Vorrichtung zum Entkoppeln nach Anspruch 1 oder 2, dadurch gekennzeichnet, daß die Dichtung zwischen den Nuten (6, 6a) in der stark verformbaren Zone wenigstens eine mit einem Gas gefüllte Zelle (10) aufweist.

5. Vorrichtung zum Entkoppeln nach Anspruch 1, dadurch gekennzeichnet, daß die Dichtungswülste (11, 11a) die Form von Lippen haben, die an den Wänden (12, 12a) der Organe anliegen.
